# EUROPÄISCHE PATENTSCHRIFT

(11) **EP 4 070 413 B1**
(45) Veröffentlichungstag und Bekanntmachung des Hinweises auf die Patenterteilung: **01.01.2025**
(21) Anmeldenummer: 20816137.2
(22) Anmeldetag: 25.11.2020
(51) Int. Cl.: H01R 13/04, H01R 13/187, H01R 13/635, H01R 13/639, H01R 13/641, H01R 13/627

(54) **STECKVERBINDUNG ZUR ÜBERTRAGUNG ELEKTRISCHER ENERGIE**
PLUG CONNECTION FOR TRANSMITTING ELECTRICAL ENERGY
CONNEXION ENFICHABLE DE TRANSMISSION D'ÉNERGIE ÉLECTRIQUE

(30) Priorität: 04.12.2019 DE 102019133037
(43) Veröffentlichungstag der Anmeldung: 12.10.2022
(73) Patentinhaber: Amphenol-Tuchel Electronics GmbH, 74080 Heilbronnn (DE)
(72) Erfinder: GREINER, Manfred, 71711 Steinheim an der Murr (DE)
(74) Vertreter: Staeger & Sperling Partnerschaftsgesellschaft mbB
(86) Internationale Anmeldenummer: PCT/EP2020/083336
(87) Internationale Veröffentlichungsnummer: WO 2021/110505

(56) Entgegenhaltungen:
- JP-A- 2006 260 920
- US-A1- 2002 115 339

## Beschreibung

Die Erfindung betrifft eine Steckverbindung zur Übertragung elektrischer Energie durch lösbare Kontaktierung, aufweisend wenigstens einen Steckkontaktpin und wenigstens eine Kontaktbuchse, wobei die wenigstens eine Kontaktbuchse in einem Steckverbindergehäuse aufgenommen ist und das Steckverbindergehäuse mit einem relativ dazu bewegbaren Schieber zusammenwirkt, sodass die Steckverbindungspartner in gesteckter und sekundärverriegelter Kontaktierungslage eingehaust sind.

Zur Kontaktierung oder Herstellung lösbarer elektrisch leitender Verbindungen werden Steckverbindungen, Kontaktierungselemente, Polverbinder, Steckhülsen usw. in unterschiedlichsten Ausbildungen und Varianten eingesetzt. Insbesondere, aber nicht ausschließlich bei elektrischen Kontaktierungsaufgaben im höheren Leistungsbereich sind Kontaktsysteme entwickelt worden, die auf Rundkontaktgeometrien zur Aufnahme eines Kontaktpins, Steckkontaktpins, Steckbolzens, Kontaktstifts, Massebolzens basieren und deren Ausgangsmaterial aus einem flächigen Kontaktgitter besteht, das mit hyperbolischem Drall in die Rundkontaktgeometrie gebracht wird. Diese als RADSOK bekannt gewordenen Kontaktsysteme zeichnen sich durch robuste und hochdichte Kontaktherstellung infolge der erheblichen Kontaktfläche zum jeweiligen Kontaktpin aus. Alternativ sind anstelle der hyperbolischen Verdrehsituation nach innen gerichtete Lamellengeometrien bekannt, dessen Lamellenkontaktgitter radialsymmetrisch ausgerichtet ist.

Diese vorzugsweise als Hochstromkontaktbuchsen verwendeten Kontaktgeometrien sind als Radialkontaktbuchsen oder hyperbolische Kontaktbuchsen, Buchsenkontakte bekannt.

RADSOK-Kontaktsysteme der vorgenannten Art werden über ihre in der Regel zylindrischen Außenkonturen in Steckverbinderbuchsenhülsen aufgenommen und realisieren die weiterführende Kontaktierung außenseitig über die Zylinderflächen. Kontaktsysteme dieser Bauart sind üblicherweise gebildet aus wenigstens einer Lamellenbuchse, Kontaktbuchse, Buchsenkontakt und wenigstens einem Steckkontaktpin, Steckbolzen, Kontaktstift.

Der Kontaktierungspartner der Kontaktbuchse ist in der Regel ein Steckkontaktpin, Steckbolzen, Kontaktstift mit zu der Lamellenbuchse steckkompatibler Geometrie. Da die Außenfläche des Kontaktstiftes Funktionsfläche zur Lamellenhülse ist, kann er nicht bzw. nicht direkt eingehaust oder in einem Gehäuse aufgenommen sein.

Um die Steckverbindung bestehend aus Lamellenbuchse und Kontaktstift in ihrer gesteckten, stromkontaktierenden Position zu sichern, sind verschiedene Arretiervorrichtungen, Positionierungsmaßnahmen, die sogenannte Sekundärverriegelung, in kraft- und/oder formschlüssiger Weise konstruiert worden. Gleiches gilt für Einhausungsmaßnahmen, Abdichtungsaufgaben, Korrosionsschutz und diversen weiteren, je nach Einsatzzwecke auftretenden Anforderungen.

Einhausungen der Steckverbindung und/oder seiner Steckverbindungspartner dienen häufig dem Berührschutz. Beispielsweise die DE 10 2012 105 771 A1 offenbart einen Stecker mit einer Kontaktbuchse, der Schutz gegen Berührung sowie das Eintreten von Schmutz und Wasser anstrebt. Dazu wird vorgeschlagen, die Einführöffnung der Kontaktbuchse mit einem verschwenkbaren Blendenelement zu verschließen. Durch das Verschwenken des Blendenelements wird der in der Kontaktbuchse angeordnete Buchsenkontakt vollständig freigegeben, so dass der Stiftkontakt in den Buchsenkontakt eingeführt werden kann. Die Schutzabdeckung ist ein verschwenkbar gelagertes Blendenelement mit einer zugeordneten Feder, sodass das Blendenelement durch die Feder in einer Schließposition gehalten wird, in der es eine Einführöffnung der Kontaktbuchse verschließt und das Blendenelement durch das Einschieben eines Stiftkontaktes gegen die Kraft der Feder in eine Einführposition verschwenkt wird, in der es die Einführöffnung freigibt.

Die WO 03/047047 A1 schlägt eine Lösung für die Arretieraufgabe vor, die unterschiedliche Steckkräfte zum Verbinden und Lösen des Steckers zur Kontaktbuchse beinhaltet. In einem als Gehäuse ausgebildeten Buchsenelementes, Einhausung der Steckverbindung ist eine Bohrung mit einer Nut eingebracht, die auf einer Innenfläche der Bohrung angeordnet ist. Die Bohrung stellt eine Schulter zwischen einem Nutgrund und einer Bohrung her. In der Nut ist eine Flachfeder zur Definition eines Federhohlraums zwischen der Flachfeder und der Schulter und einer kreisförmig geneigten Windung angeordnet. Eine weitere, schrauben- oder spiralförmige Feder ist im Federhohlraum angeordnet. Der Kontaktpin ist mit einem konischen Ende derart ausgebildet, dass er mit der Federkombination zusammenwirkt und in die Anordnung ein- und ausschiebbar ist. Bei der Einschiebbewegung ist die Kraft zu überwinden, die die schraubenförmige Feder zu deren elastischer Verformung für die Freigabe der Bohrung erfordert, bei der Ausschiebbewegung sind die Elemente der Flachfeder zu verformen.

Um Steckverbindungen kontaktierungssicher zu gestalten und die gesteckte Verbindung ohne Werkzeugeinsatz lösen zu können, schlägt die DE 10 2005 016 265 A1 eine Steckverbindung mit einem Stecker und einer Buchse vor, wobei der Stecker im gesteckten Zustand mit der Buchse verrastet. Dazu ist eine Verrastung am Umfang des Steckers bzw. der Buchse angebracht. Die Verrastung lässt sich vorzugsweise durch Einsatz eines Werkzeugs lösen und die Buchse und der Stecker lassen sich dann voneinander trennen. Bei der Verrastung besteht die Gefahr der Zerstörung bei mechanischer Belastung und zwar speziell im Zusammenhang mit tiefen Temperaturen.

JP 2006 260920 A offenbart eine Verbindungsanordnung, die einen Buchsenverbinder umfasst, der aus einem Schieber und einem Gehäuse mit einem weiblichen elektrischen Kontakt besteht, wobei der Schieber elastische Abschnitte aufweist, die einen Vorsprung des männlichen elektrischen Kontakts verriegeln.

Das Buchsenelement in Form einer Lamellenbuchse weist einen Buchsenkörper auf. Der Buchsenkörper besitzt einen kreiszylinderförmigen Steckeraufnahmeraum und einen Leiteraufnahmeraum. Der Steckeraufnahmeraum weist einen inneren Steckeraufnahmeraum und einen äußeren Steckeraufnahmeraum auf. Der innere Steckeraufnahmeraum besitzt einen kleineren Durchmesser als der äußere Steckeraufnahmeraum. Der äußere Steckeraufnahmeraum hat somit einen größeren Durchmesser als der innere Steckeraufnahmeraum. Am Übergang vom äußeren Steckeraufnahmeraum mit dem größeren Durchmesser zu dem inneren Steckeraufnahmeraum mit dem kleineren Durchmesser ist ein Anschlag ausgebildet. Der Anschlag ist durch die Reduktion des Durchmessers realisiert.

Am Außenumfang des Buchsenkörpers sind Rastmittel angeordnet. Die Rastmittel sind außen am Buchsenkörper im Bereich des innen im Buchsenkörper angeordneten Anschlags angeordnet. Der Leiteraufnahmeraum dient zur Aufnahme eines Leiters mit dem das Buchsenelement mit einem Stromkreis verbunden werden kann. In dem äußeren Steckeraufnahmeraum ist anschließend an den Anschlag ein Rastelement vorgesehen. An das Rastelement schließt sich, auf der dem Anschlag gegenüberliegenden Seite, vorzugsweise ein Zwischenraum an. Anschließend an den vorhandenen Zwischenraum befindet sich in dem äußeren Steckeraufnahmeraum eine Kontaktbuchse. Die Kontaktbuchse schließt nach außen mit dem Buchsenkörper, vorzugsweise bündig, ab. Die Kontaktbuchse ist elektrisch leitend mit dem Buchsenkörper des Buchsenelementes verbunden. Dadurch wird eine elektrisch leitende Verbindung von der Kontaktbuchse zu dem im Leiteraufnahmeraum angeordneten Leiter hergestellt.

Die Kontaktbuchse ist im äußeren Steckeraufnahmeraum durch Einpressen befestigt. Der Zwischenraum dient zur Toleranzaufnahme, so dass sichergestellt ist, dass das Rastelement noch genügend Spiel hat, wenn das Buchsenelement zusammengebaut ist. Der Außendurchmesser des Rastelements ist etwas kleiner als der Innendurchmesser äußeren Steckeraufnahmeraums.

Beim Zusammenbau des Buchsenelementes lässt sich dadurch das Rastelement in den äußeren Steckeraufnahmeraum einbringen. Der Buchsenkörper ist ein Drehteil mit zylindrischer Form sowie einem zylindrischen Steckeraufnahmeraum und einen zylindrischen Leiteraufnahmeraum. Die Kontaktbuchse ist eine zylindrische RADSOK-Buchse. Dabei bilden im Inneren der Kontaktbuchse gelegene einzelne Kontaktflächen zylindrische Kontaktflächenmittel. Das Rastelement ist eine Scheibe aus thermoplastischem Material, insbesondere Kunststoffmaterial. Das Rastelement kann auch aus gebogenem Draht oder auch einer geeignet geschlitzten Metallscheibe hergestellt sein. Das Rastelement weist eine Aussparung in Form eines Loches auf.

Der Kontaktstift weist einen ersten Abschnitt mit einem ersten Durchmesser auf. An den ersten Abschnitt schließt sich ein zweiter Abschnitt mit einem zweiten Durchmesser an. Der zweite Durchmesser ist kleiner als der erste Durchmesser. An den zweiten Abschnitt schließt sich ein dritter Abschnitt an. Anschließend an den zweiten Abschnitt weist der dritte Abschnitt Rastmittel auf. Der dritte Abschnitt weist zum zweiten Abschnitt hin einen Durchmesser auf, der größer ist als der erste Durchmesser, aber kleiner bzw. maximal gleich dem ersten Durchmesser ist. Mit zunehmender Entfernung von dem zweiten Abschnitt bzw. den Rastmitteln nimmt der Durchmesser des dritten Abschnitts ab, d. h. der dritte Abschnitt ist konisch ausgebildet. Die Oberfläche des ersten Abschnitts bildet eine Kontaktfläche des Kontaktstifts.

Viele der bekannten Steckverbindungslösungen sind auf eine Anforderung hin optimiert und konditioniert. Nachteilig bei den meisten Lösungen ist, dass beide Steckverbindungspartner ein Gehäuse aufweisen müssen und dadurch aufwändig und kostenintensiv sind. Weiterhin sind durch Funktionsflächen der Steckverbindung sowohl in der Kontaktbuchse als auch in dem Steckkontaktpin komplexe geometrische Formen in beiden Steckkontaktpartnern erforderlich.

Neben den bereits genannten Anforderungen und Funktionen kann es für eine Steckverbindung besonders wichtig sein, dass die lösbare Steckverbindung nur in der arretierten, gesicherten oder verriegelten Endposition die elektrische Kontaktierung herstellt bzw. realisiert. Diese Anforderung, Funktion kann wichtig sein, um zu verhindern, dass sich Schäden an den zu kontaktierenden elektrischen Bauteilen, Lichtbogenbildung oder eine unzuverlässige Kontaktierung ergeben.

Aufgabe der Erfindung ist es, die bestehenden Steckkontaktverbindungen, Steckverbindung, Steckkontaktsystem, Kontaktsystem weiterzuentwickeln und die bestehenden Nachteile wenigstens teilweise zu reduzieren. Insbesondere soll eine Steckverbindung geschaffen werden, welche die elektrische Kontaktierung der Steckverbindungspartner vor Erreichen der Arretierungsposition, Verriegelungsposition ausschließt.

Zur Lösung der Aufgabe schlägt die Erfindung eine Steckverbindung nach Anspruch 1 vor.

Die Erfindung wird im Folgenden anhand eines exemplarischen Ausführungsbeispiels, bei dem der Steckkontaktpin als Masseanschluss ausgeführt ist, in Verbindung mit den Figuren näher erläutert. Dabei zeigen:
- Fig. 1: die Schnitt-Vorderansicht auf die Steckverbindung mit einem als Masseanschluss ausgebildeten Steckbolzen und dem Kontaktierungspartner in Form einer Lamellenbuchse in der Relativposition zueinander vor dem Steckprozess;
- Fig. 2: die Schnitt-Vorderansicht auf die Steckverbindung mit einem als Masseanschluss ausgebildeten Steckbolzen und dem Kontaktierungspartner in Form einer Lamellenbuchse in einer teilweise gesteckten Situation;
- Fig. 3: die Schnitt-Vorderansicht auf die Steckverbindung mit einem als Masseanschluss ausgebildeten Steckbolzen und dem Kontaktierungspartner in Form einer Lamellenbuchse in gesteckter Situation;
- Fig. 4: die Schnitt-Vorderansicht auf die Steckverbindung mit einem als Masseanschluss ausgebildeten Steckbolzen und dem Kontaktierungspartner in Form einer Lamellenbuchse in gesteckter und arretierter, sekundärverriegelter Situation.

Figur 1 zeigt die Schnitt-Vorderansicht auf die Steckverbindung 100 mit einem als Masseanschluss ausgebildeten Steckbolzen 10 und dem Kontaktierungspartner in Form einer Lamellenbuchse 20 in der Relativposition zueinander vor dem Steckprozess. Die Lage des Kontaktstiftes 10 fluchtend und lotrecht zu der Kontaktbuchse 20 ist die Positionierung vor dem Steckprozess, d. h. die Kontaktpartner sind (noch) nicht in Eingriff. Die Montageeinheit, bestehend wenigstens aus dem Schieber 110, dem Buchsengehäuse 120 und darin aufgenommen dem Buchsenkontakt 20 sowie der Feder 101 ist über dem Steckbolzen 10 in Steckposition gebracht.

Die Feder 101 ist als Schraubenfeder, Druckfeder ausgebildet und entsprechend vorgespannt, sodass der Schieber 110 in der gezeigten Position in eine Endlage relativ zu dem Buchsengehäuse 120 und gegen den Anschlag, gebildet aus wenigstens einem Absatz 112 und wenigstens einem Vorsprung 122, verschoben ist.

Der Schieber 110 stützt sich in dieser Positionierungssituation kraftschlüssig ab mit seinem wenigstens einen Stützhaken 111 gegen den Konus 11 und/oder die Fase 12 des Kontaktstiftes 10, sodass die Montageeinheit bestehend wenigstens aus dem Schieber 110, dem Buchsengehäuse 120 und darin aufgenommen dem Buchsenkontakt 20 sowie der Feder 101 gegenüber dem Steckbolzen 10 in definierter Lage angeordnet ist. Gleichfalls ist die Abstützung des wenigstens einen Stützhakens 111 kraftflussrelevant für die Stauchung der Feder 101, da sie als Widerlager der Feder 101 hinsichtlich der Bewegungskraft und dem relativen Bewegungsweg des Gehäuses 120 fungiert.

Die Weiterführung der elektrischen Kontaktierung zu einer Spannungsquelle, einem elektrischen Verbraucher oder einem Masseanschluss, Erdungsanschluss kann über einen Deckel 130 erfolgen. Dazu ist der Buchsengehäusedeckel 130 mit Kontaktierungsmitteln für die Lamellenkontaktbuchse 20 ausgestattet, die wenigstens bereichsweise die äußere Kontur der Lamellenkontaktbuchse 20 umfassen.

Kontaktstiftseitig, d. h. auf der Steckerseite der Steckverbindung 100 sind sämtliche Rast- und Stützgeometrien 11,12, in den Kontaktstift 10 selbst integriert, es gibt keine umgebende zusätzliche Geometrie in Form eines Kontaktstiftgehäuses oder ähnlichem, in dem diese Funktionen untergebracht sind. Figur 1 zeigt einen freistehenden, beispielsweise an eine Fahrzeugkarosserie aufgeschweißten Massebolzen 10.

Figur 2 umfasst die Schnitt-Vorderansicht auf die Steckverbindung 100 mit einem als Masseanschluss ausgebildeten Steckbolzen 10 und dem Kontaktierungspartner in Form einer Lamellenbuchse 20 in einer teilweise gesteckten Situation. Teilweise gesteckt ist die Steckverbindung 100 dadurch, dass der Steckweg des Steckbolzens 10 hinein in die Lamellenkontaktbuchse 20 (noch) nicht vollständig bis zu seiner Endlage in der Kontaktbuchse 20 erfolgt ist. Vorzugsweise ist die Endlage nach dem maximal möglichen Steckweg erreicht und in der Endlage ist vorzugsweise auch die Arretierung, Sekundärverriegelung implementiert.

Der Betrag des Teilsteckweges, dargestellt in Figur 2, entspricht der Strecke, die der Steckbolzen 10 in die Lamellenkontaktbuchse 20 eingeschoben ist. Der Schieber 110 ist mit der Steckbewegung und entgegen der Federkraft der Feder 101 relativ zum Gehäuse 120 axial verschoben. Der wenigstens eine Rasthaken 121 liegt in dieser Stecksituation mit einer Hakenschräge 121' an der Fase 12 des Konus 11 an. Die Hakenschräge 121' und die Fase 12 sind hinsichtlich ihrer Schräge aufeinander abgestimmt derart, dass die Auslenkung des Rasthakens 121 bei weiterem Steckweg in Richtung Endlage des Steckbolzens 10 in die Lamellenkontaktbuchse 20 unterstützt ist. Dazu ist es erforderlich, dass der Anstellwinkel der Hakenschräge 121' klein genug bezogen auf die Axiallinie ist, sodass eine Selbsthemmung der Schrägfläche an der Fase 12 zuverlässig ausgeschlossen ist. Üblicherweise und abhängig von der Oberflächenbeschaffenheit, Glattheit der relativ zueinander bewegten Flächen ist ein Schrägwinkel kleiner 45° möglich.

Wird der Steckvorgang, beispielsweise in der in Figur 2 gezeigten Situation, abgebrochen, dadurch, dass die äußere Steckkraft zur Überwindung, weitere Stauchung der Feder 101 entgegen ihrer bereits erreicht Federvorspannung nicht mehr ausgeübt wird, ist die Folge, dass die Steckverbindung und die Kontaktierungssituation beendet wird. Die Feder 101 schiebt infolge der gespeicherten Federkraft, erreichten Vorspannung und über die Kraftflussabstützung des wenigstens einen Stützhakens 111 an der Fase 12 des Konus 11 das Gehäuse 120 mit Lamellenbuchse 20 in axialer Richtung hinaus aus der Kontaktierungslage.

Figur 3 zeigt die Schnitt-Vorderansicht auf die Steckverbindung 100 mit Steckbolzen 10 und dem Kontaktierungspartner in Form einer Lamellenbuchse 20 in gesteckter Situation in Endlage. Dabei ist der Kontaktpin 10 um den maximal möglichen Einsteckweg in die Kontaktbuchse 20 eingeschoben. Die Feder 101 ist gestaucht bis in auf Block-Nähe, das Gehäuse 120 ist maximal in den Schieber 110 eingefahren und liegt stirnseitig am Schieberboden an.

Der wenigstens eine Stützhaken 111 des Schiebers 110 befindet sich in einer teilweise ausgelenkten Situation, welche durch die Innenhülse 123 des Gehäuses 120 in Abhängigkeit des Einschiebeweges des Steckbolzens 10 in die Lamellenbuchse 20 bewirkt wird. Der Stützhaken 111 ist in der gezeigten Auslenksituation (noch) in der Funktion des Widerlagers für die Feder 101 und hält den Schieber 110 in der Position, in der er das Gehäuse 120, soweit geometrisch möglich, aufnimmt, umfasst.

Die Arretierfunktion, d. h. die Sekundärverriegelung der Steckverbindung 100 wird gemäß diesem Ausführungsbeispiel in Endlage erreicht und dadurch bewirkt, dass der der Rasthaken 121 in Steckrichtung gesehen hinter dem Konus 11 an seiner Konusfläche 11' angreift und das Gehäuse 120 lösbar kraftschlüssig haltert.

Figur 4 illustriert die Schnitt-Vorderansicht auf die Steckverbindung 100 mit einem als Masseanschluss ausgebildeten Steckbolzen 10 und dem Kontaktierungspartner in Form einer Lamellenbuchse 20 in gesteckter und arretierter, sekundärverriegelter Situation. Mit der Auslenkung des wenigstens einen Stützhakens 111 hinaus aus seiner Stützlage an und gegen den Konus 11 und/oder die Fase 12 des Kontaktstiftes 10 und infolge dessen hinaus aus seiner Widerlagerfunktion, wird der Schieber 110 durch die vorgespannte Feder 101 axial und relativ zum Gehäuse 120 verschoben, sodass der bis dahin noch freiliegende Teil des Steckbolzens 10 eingehaust wird. Vorzugsweise wird die Schieberendlage durch einen Anschlag definiert, gezeigt ist die Anlage an ein Fahrzeugkarosserieteil. Auch möglich ist ein Anschlag am Gehäuse 120 der Steckverbindung.

Federrestvorspannung sowie die Längenverhältnisse von Gehäuse 120 und Schieber 110 in Axialrichtung sind derart aufeinander abgestimmt, dass das Steckkontaktsystem 100 in sekundärverriegelter Endlage spannungsarm ist.

### Bezugszeichen

- 10: Kontaktpin, Steckkontaktpin, Steckbolzen, Kontaktstift, Massebolzen
- 11: Konus, Rastgeometrie
- 11': Konusfläche, Rastfläche
- 12: Fase, Stützgeometrie

- 20: Kontaktbuchse, Lamellenbuchse, Buchsenkontakt
- 21: Aufnahmeraum für Steckkontaktpin

- 100: Steckverbindung, Steckkontaktsystem, Kontaktsystem
- 101: Feder

- 110: Schieber
- 111: Stützhaken
- 112: Absatz

- 120: Buchsengehäuse, Steckverbindergehäuse, Gehäuse
- 121: Rasthaken
- 121': Hakenschräge
- 122: Vorsprung
- 123: Innenhülse

- 130: Deckel, Buchsengehäusedeckel

## Patentansprüche

1. Steckverbindung (100) zur Übertragung elektrischer Energie durch lösbare Kontaktierung, aufweisend wenigstens einen Steckkontaktpin (10) und wenigstens eine Kontaktbuchse (20), wobei die wenigstens eine Kontaktbuchse (20) in einem Steckverbindergehäuse (120) aufgenommen ist und das Steckverbindergehäuse (120) einen relativ dazu bewegbaren Schieber (110) aufweist, sodass die Steckverbindungspartner (10, 20) in gesteckter und sekundärverriegelter Kontaktierungslage eingehaust sind, wobei in dem Steckverbindergehäuse (120) ein Buchsenkontakt (20) und eine Feder (101) angeordnet sind, sowie wenigstens eine Rast- und Stützgeometrie (11, 12) in den Steckkontaktpin (10) integriert ist und an der sich das Steckverbindergehäuse (120) durch wenigstens einen Rasthaken (121) des Steckverbindergehäuses (120) abstützt, sodass die Kontaktierungspartner (10, 20) voneinander getrennt werden, wenn deren relative Lage zueinander außerhalb der Sekundärverriegelungslage ist und die Kraft zur Trennung der Kontaktierungspartner (10, 20) eine Federkraft der Feder (101) ist.

2. Steckverbindung (100) zur Übertragung elektrischer Energie gemäß Anspruch 1, **dadurch gekennzeichnet, dass** der wenigstens eine Rasthaken (121) mit der wenigstens einen Stützgeometrie, ausgebildet als Konus (11), eine lösbare, wenigstens kraftschlüssige Arretierung, Sekundärverriegelung realisiert.

3. Steckverbindung (100) zur Übertragung elektrischer Energie gemäß Anspruch 1, **dadurch gekennzeichnet, dass** die wenigstens eine Rast- und Stützgeometrie (11, 12) mit wenigstens einem Stützhaken (111) des Schiebers (110) zusammenwirkt, sodass der Schieber (110) während der Einsteckbewegung des wenigstens einen Steckkontaktpins (10) in die Kontaktbuchse (20) wenigstens teilweise in das Steckverbindergehäuse (120) eingeschoben ist.

4. Steckverbindung (100) zur Übertragung elektrischer Energie gemäß einem der Ansprüche 1 bis 3, **dadurch gekennzeichnet, dass** der wenigstens eine Stützhaken (111) durch wenigstens eine Innenhülse (123) in der Sekundärverriegelungslage der Kontaktierungspartner (10, 20) ausgelenkt wird, sodass der Schieber (110) aus dem Steckverbindergehäuse (120) in Richtung der Einhausungslage bewegbar ist.

5. Steckverbindung (100) zur Übertragung elektrischer Energie gemäß Anspruch 4, **dadurch gekennzeichnet, dass** die Bewegung des Schiebers (110) aus dem Steckverbindergehäuse (120) durch einen Anschlag, gebildet aus wenigstens einem Absatz (112) und wenigstens einen Vorsprung (122), begrenzt ist.

6. Steckverbindung (100) zur Übertragung elektrischer Energie gemäß einem der Ansprüche 1 bis 5, **dadurch gekennzeichnet, dass** die Federkraft durch eine Feder (101) bewirkt ist, die eine Druck- oder Schraubfeder ist.

7. Steckverbindung (100) zur Übertragung elektrischer Energie gemäß einem der Ansprüche 1 bis 6, **dadurch gekennzeichnet, dass** die Feder (101) wenigstens teilweise in dem Schieber (110) der Steckverbindung (100) angeordnet ist.

8. Steckverbindung (100) zur Übertragung elektrischer Energie gemäß Anspruch 1, **dadurch gekennzeichnet, dass** der Steckkontaktpin (10) ein Massebolzen ist, festgelegt durch Schweißen an einer Fahrzeugkarosserie.

9. Steckverbindung (100) zur Übertragung elektrischer Energie gemäß Anspruch 1, **dadurch gekennzeichnet, dass** das Buchsengehäuse (120) einen Buchsengehäusedeckel (130) mit Kontaktierungsmitteln zur elektrischen Kontaktierung der Kontaktbuchse (20) aufweist.

10. Steckverbindung (100) zur Übertragung elektrischer Energie gemäß Anspruch 1, **dadurch gekennzeichnet, dass** die Kontaktbuchse (20) eine Lamellenkontaktbuchse ist.

11. Steckverbindung (100) zur Übertragung elektrischer Energie gemäß Anspruch 1, **dadurch gekennzeichnet, dass** die sekundärverriegelte Kontaktierungslage der Steckverbindungspartner (10, 20) eine Endlage der Steckverbindung (100) am Ende der Steckbewegung ist.

## Claims

1. Plug connection (100) for transmitting electrical energy by means of a releasable contacting arrangement, having at least one plug contact pin (10) and at least one contact socket (20), wherein the at least one contact socket (20) is received in a plug connector housing (120) and the plug connector housing (120) has a slider (110) which is movable relative thereto, with the result that the plug connector partners (10, 20) are housed in a plugged and secondary-locked contacting position, wherein a socket contact (20) and a spring (101) are arranged in the plug connector housing (120), and at least one latching and support geometry (11, 12) is integrated in the plug contact pin (10) and the plug connector housing (120) is supported on the latching and support geometry by at least one latching hook (121) of the plug connector housing (120), with the result that the contacting partners (10, 20) are separated from one another if their relative position with respect to one another is outside the secondary-locking position and the force for separating the contacting partner (10, 20) is a spring force of the spring (101).

2. Plug connection (100) for transmitting electrical energy according to Claim 1, **characterized in that** the at least one latching hook (121) having the at least one support geometry, designed as a cone (11), realizes a releasable, at least non-positive latching arrangement, secondary-locking arrangement.

3. Plug connection (100) for transmitting electrical energy according to Claim 1, **characterized in that** the at least one latching and support geometry (11, 12) cooperates with at least one support hook (111) of the slider (110), with the result that the slider (110) is pushed in at least in part into the plug connector housing (120) during the insertion movement of the at least one plug contact pin (10) into the contact socket (20).

4. Plug connection (100) for transmitting electrical energy according to any of Claims 1 to 3, **characterized in that** the at least one support hook (111) is outward deflected by means of at least one inner sleeve (123) in the secondary-locking position of the contacting partners (10, 20), with the result that the slider (110) is movable out of the plug connector housing (120) in the direction of the enclosing position.

5. Plug connection (100) for transmitting electrical energy according to Claim 4, **characterized in that** the movement of the slider (110) out of the plug connector housing (120) is limited by means of a stop, formed by at least one shoulder (112) and at least one protrusion (122).

6. Plug connection (100) for transmitting electrical energy according to any of Claims 1 to 5, **characterized in that** the spring force is brought about by means of a spring (101) that is a compression or helical spring.

7. Plug connection (100) for transmitting electrical energy according to any of Claims 1 to 6, **characterized in that** the spring (101) is arranged at least in part in the slider (110) of the plug connection (100).

8. Plug connection (100) for transmitting electrical energy according to Claim 1, **characterized in that** the plug contact pin (10) is a mass pin, fixed by welding to a vehicle body.

9. Plug connection (100) for transmitting electrical energy according to Claim 1, **characterized in that** the socket housing (120) has a socket housing cover (130) having contacting means for electrically contacting the contact socket (20).

10. Plug connection (100) for transmitting electrical energy according to Claim 1, **characterized in that** the contact socket (20) is a lamella contact socket.

11. Plug connection (100) for transmitting electrical energy according to Claim 1, **characterized in that** the secondary-locking contacting position of the plug connection partners (10, 20) is an end position of the plug connection (100) at the end of the plugging movement.

## Revendications

1. Connexion enfichable (100) permettant de transmettre de l'énergie électrique par une mise en contact amovible, présentant au moins une broche de contact enfichable (10) et au moins une douille de contact (20), dans laquelle ladite au moins une douille de contact (20) est reçue dans un boîtier de connecteur enfichable (120) et le boîtier de connecteur enfichable (120) présente un coulisseau (110) mobile par rapport à celui-ci de sorte que les partenaires de connexion enfichable (10, 20) soient enfermés dans une position de mise en contact enfichée et verrouillée secondairement, dans laquelle un contact de douille (20) et un ressort (101) sont disposés dans le boîtier de connecteur enfichable (120), et au moins une géométrie d'encliquetage et d'appui (11, 12) est intégrée dans la broche de contact enfichable (10), et sur laquelle prend appui le boîtier de connecteur enfichable (120) par au moins un crochet d'encliquetage (121) du boîtier de connecteur enfichable (120) de sorte que les partenaires de mise en contact (10, 20) soient séparés l'un de l'autre lorsque leur position relative l'un par rapport à l'autre est à l'extérieur de la position de verrouillage secondaire, et la force de séparation des partenaires de mise en contact (10, 20) est une force de ressort du ressort (101).

2. Connexion enfichable (100) permettant de transmettre de l'énergie électrique selon la revendication 1, **caractérisée en ce que** ledit au moins un crochet d'encliquetage (121) réalise avec ladite au moins une géométrie d'appui, réalisée sous forme de cône (11), un dispositif d'arrêt/ verrouillage secondaire amovible, au moins par adhérence.

3. Connexion enfichable (100) permettant de transmettre de l'énergie électrique selon la revendication 1, **caractérisée en ce que** ladite au moins une géométrie d'encliquetage et d'appui (11, 12) coopère avec au moins un crochet d'appui (111) du coulisseau (110) de sorte que le coulisseau (110) soit inséré au moins partiellement dans le boîtier de connecteur enfichable (120) pendant le mouvement d'enfichage de ladite au moins une broche de contact d'enfichage (10) dans la douille de contact (20).

4. Connexion enfichable (100) permettant de transmettre de l'énergie électrique selon l'une quelconque des revendications 1 à 3, **caractérisée en ce que** ledit au moins un crochet d'appui (111) est dévié par au moins une douille intérieure (123) dans la position de verrouillage secondaire des partenaires de mise en contact (10, 20) de sorte que le coulisseau (110) puisse être déplacé du boîtier de connecteur enfichable (120) en direction de la position d'enfermement.

5. Connexion enfichable (100) permettant de transmettre de l'énergie électrique selon la revendication 4, **caractérisée en ce que** le mouvement du coulisseau (110) hors du boîtier de connecteur enfichable (120) est limité par une butée formée par au moins un épaulement (112) et au moins une saillie (122).

6. Connexion enfichable (100) permettant de transmettre de l'énergie électrique selon l'une quelconque des revendications 1 à 5, **caractérisée en ce que** la force de ressort est obtenue par un ressort (101) qui est un ressort de pression ou cylindrique.

7. Connexion enfichable (100) permettant de transmettre de l'énergie électrique selon l'une quelconque des revendications 1 à 6, **caractérisée en ce que** le ressort (101) est disposé au moins partiellement dans le coulisseau (110) de la connexion enfichable (100).

8. Connexion enfichable (100) permettant de transmettre de l'énergie électrique selon la revendication 1, **caractérisée en ce que** la broche de contact enfichable (10) est une vis de terre, fixée par soudage à une carrosserie de véhicule.

9. Connexion enfichable (100) permettant de transmettre de l'énergie électrique selon la revendication 1, **caractérisée en ce que** le boîtier de douille (120) présente un couvercle de boîtier de douille (130) avec des moyens de mise en contact pour la mise en contact électrique de la douille de contact (20).

10. Connexion enfichable (100) permettant de transmettre de l'énergie électrique selon la revendication 1, **caractérisée en ce que** la douille de contact (20) est une douille de contact à lamelles.

11. Connexion enfichable (100) permettant de transmettre de l'énergie électrique selon la revendication 1, **caractérisée en ce que** la position de mise en contact à verrouillage secondaire des partenaires de connexion enfichable (10, 20) est une position finale de la connexion enfichable (100) à la fin du mouvement d'enfichage.
